# EUROPÄISCHE PATENTSCHRIFT

(11) **EP 0 116 893 B1**
(45) Veröffentlichungstag und Bekanntmachung des Hinweises auf die Patenterteilung: **25.10.1989**
(21) Anmeldenummer: 84101270.1
(22) Anmeldetag: 08.02.1984
(51) Int. Cl.: B41F 31/28

(54) **Rollenfarbauftragsvorrichtung für eine Druckmaschine**
Inking device with rollers for a printing press
Dispositf d'encrage à rouleaux pour machine à imprimer

(30) Priorität: 10.02.1983 IT 1950983
(43) Veröffentlichungstag der Anmeldung: 29.08.1984
(73) Patentinhaber: OFFICINE MECCANICHE GIOVANNI CERUTTI S.p.A., 15033 Casale Monferrato (Alessandria) (IT)
(72) Erfinder: Gibellino, Gianfranco, Trino (VC) (IT); Forno, Mario, Casale Monferrato (AL) (IT)
(74) Vertreter: Mayer, Hans Benno, Dipl.-Ing.

(56) Entgegenhaltungen:
- DE-A- 2 951 651
- DE-B- 1 611 239
- FR-A- 788 082
- GB-A- 266 916
- US-A- 3 046 885

## Beschreibung

### "Rollenfarbauftragsvorrichtung für eine Druckmaschine"

Die vorstehende Erfindung betrifft eine Rollenfarbauftragsvorrichtung für eine Druckmaschine, gemäss dem Oberbegriff des Anspruchs 1 (US-A-3 046 885).

Es ist bekannt, dass in Druckmaschinen, besonders in Tiefdruckrotationsmaschinen, zum Farbauftrag eine sich drehende Farbauftragsrolle vorgesehen ist, die die aufzutragende Farbe aus einen zugeordneten Farbbehälter entnimmt und diese auf den rotierenden Druckzylinder aufträgt.

Es ist auch bekannt, dass zum Erreichen eines qualitativ hochwertigen Druckergebnisses sichergestellt sein muss, dass die aufzutragende Farbe eine bestimmte Optimaltemperatur aufweisen muss, um eine Gleichmässigkeit im Farbton zu erzielen und ein Druckbild zu liefern, dass gleichmässige und einheitliche chromatische Weite aufweist.

In bekannten Farbauftragseinrichtungen ist es aber, besonders während des Stillstandes der Druckmaschine unumgänglich, Vorrichtungen vorzusehen, mit denen z. B. eine Farbanhäufung vermeidbar ist. Ferner bedingt der unumgängliche Farbaufnahmebehälter wiederholte Reinigungsarbeiten. Dies führt zu aufwendigen Instandhaltungsarbeiten, die zusätzlich das Einstellen der bekannten Rollenfarbauftragsvorrichtungen wesentlich erschweren.

Aus der US-A-3 046 885 ist eine Farbauftragsvorrichtung bekannt geworden, mit der durch schnabelförmige Verlängerungen Druckfarbe entweder bei Rechtslauf oder bei Linkslauf der Vorrichtung zugeführt werden kann. Bei dieser Vorrichtung erfolgt die Farbzufuhr über zahlreiche, einzelne Zufuhrleitungen und es besteht nicht die Möglichkeit den Farbaustritt über die Breitenerstreckung der Vorrichtung einzustellen und nach Bedarf zu dosieren. Anstelle einer einzigen Farbzufuhrleitung sind zahlreiche einzelne Leitungen vorgesehen. Dabei müssen unterschiedliche Temperaturverhältnisse in der zugeführten Farbmenge in Kauf genommen werden müssen, schliesslich ist es bei der bekannten Farbzufuhrvorrichtung nicht möglich, genaue Drücke im Materialfluss einzuhalten.

In der DE-B-1 611 239 wird ein Feuchtwerk beschrieben, das einer Rotationsdruckmaschine, die im Nassoffsetverfahren arbeitet, zugeordnet ist. Dabei ist ein mit Düsen bestücktes Rohr vorgesehen, das auf den Stoffbezug einer Autragswalze ein Wasser-Luftgemisch aufsprüht. Es handelt sich hierbei nicht um eine Farbauftragsvorrichtung, schon aus diesem Grunde weichen Aufgabenstellung und Lösung von der vorstehenden Erfindung ab.

Aus der FR-A-788 082 ist eine Farbauftragsvorrichtung für Druckmaschinen zu entnehmen, in der der Austrittsspalt der Schlitzdüse durch ein Verschlussblech mittels aussenliegenden Stellschrauben veränderbar ist. Eine derartige Einstellung der Farbzufuhr hat sich als ungenau erwiesen und ermöglicht keine Feindosierung, wie sie heute in Farbauftragsvorrichtungen für moderne Druckmaschinen gefordert wird.

Desweiteren besteht bei dieser bekannten Einrichtung keine Möglichkeit sich an unterschiedliche Drehrichtungen der Farbauftragszylinder (Linkslauf, Rechtslauf) anzupassen.

Aufgabe der vorstehenden Erfindung ist es, eine neue Rollenfarbauftragsvorrichtung vorzuschlagen, mit der die Nachteile des Standes der Technik vermieden werden können, welche ein rasches Einstellen und Anpassen des Farbauftrages, sowohl bei Drehrichtung im Uhrzeigersinn, als auch im Gegenuhrzeigersinn des Druckzylinders ermöglicht, wobei auf einen Aufnahmebehälter für die Druckfarbe verzichtet werden kann, was zu einer wesentlich geringeren im Umlauf befindlichen Farbmenge führt. Dies führt zu einer geringeren Verflüchtigung der enthaltenen Lösungsmittel, sowie zu einer einfacheren Klimatisierungsmöglichkeit der Druckfarbe. Eine weitere Möglichkeit der Erfindung besteht darin, die Druckfarbe wahlweise mit sehr gleichmässiger Menge über die gesamte Länge der Farbauftragsrolle verteilt aufzutragen, dies unter Verwendung einfacher Mittel, mit denen zusätzlich die Menge der an den Druckzylinder zugeführten Druckfarbe als auch der Druck, mit dem die Farbauftragsrolle gegen den Druckzylinder drückt, einstellbar ist.

Eine weitere Möglichkeit der Erfindung besteht darin, einfache und funktionstüchtige Mittel zum differenzierten Dosieren der aufzutragenden Farbmenge in Längsrichtung des Druckzylinders, entsprechend den unterschiedlichen Druckbildern einzusetzen. Desweiteren ermöglicht die Erfindung die Vorrichtung so auszubilden, dass die Farbauftragsvorrichtung zusammen mit der Farbauftragswalze an unterschiedliche Durchmesser des Druckzylinders anzupassen.

Die Aufgabe wird durch die Merkmale des kennzeichenden Teils des Anspruchs 1 gelöst.

In vorteilhafter Weise sind die beiden absperrbaren Leitungen mit einer gemeinsamen Hauptleitung für die Farbzufuhr verbunden.

Es hat sich ferner als vorteilhaft erwiesen, die Schlitzdüsen für den Farbauftrag einstellbar auf einem Schwenkhebel anzuordnen, der gleichzeitig die Farbauftragsrolle trägt, wobei vorgesehen ist, dass ein Teil des schwenkbaren Hebels mit einer Verstellvorrichtung wirkverbunden ist.

Weitere Vorteile können der nun folgenden Beschreibung, den Unteransprüchen und den beigefügten Zeichnungen entnommen werden.

Der Erfindungsgegenstand wird nun anhand eines Ausführungsbeispieles genauer beschrieben und in den Zeichnungen dargestellt:
Fig. 1 zeigt schematisch einen Druckzylinder, sowie eine zugeordnete Farbauftragswalze einer Tiefdruckrotationsmaschine in Verbindung mit den erfindungsgemäss ausgebildeten Schlitzdüsen.
Fig. 2 zeigt schematisch die Farbauftragsdüse, die zusammen mit der Farbauftragswalze auf einem schwenkbaren Hebel angeordnet sind.
Fig. 3 zeigt ein Detail der Farbauftragsdüse in Ansicht, gemäss Pfeil 1 der Fig. 4.
fig.4 zeigt schematisch einen Schnitt durch die erfindungsgemässe Farbauftragsdüse, entlang der Linie 11 - 11 der Fig. 3.

Wie der Fig. 1 zu entnehmen ist, besteht die Farbauftragsvorrichtung, die gesamthaft mit 1 gekennzeichnet ist, aus einem Druckzylinder 2, der in zwei Drehrichtungen (f) bzw. (g) antreibbar ist.

Unter dem Druckzylinder 2, parallel zu diesem, ist eine übliche Farbauftragswalze 3 vorgesehen, die aber ohne Vorsehung eines Farbbehälters arbeitet.

Unter Zuhilfenahme geeigneter Mittel, z. B. Federn 4, pneumatischen oder hydraulischen Arbeitszylindern, kann die Farbauftragsrolle 3 mit gewünschtem Anpressdruck P gegen den Druckzylinder 2 gepresst werden.

Auf beiden Längsseiten des Druckzylinders 2, sowie der Farbauftragswalze 3, ist jeweils eine erfindungsgemässe Farbaufragsdüse 5 bzw. 6 vorgesehen, die auf der zum Zylinder 2 und zur Rolle 3 hin gerechteten Seite Form eines Schnabels 7 bzw. 8 aufweist. Auf der Rückseite geht jede Düse 5, 6 in eine rohrförmige Erweiterung über, die eine kollektorartige Kammer 9 bzw. 10 bildet.

Jede Kammer 9 bzw. 10 steht mit einem Versorgungsrohr 11, 12, die im Bedarfsfall als flexibler Schlauch ausgebildet ist, in Verbindung. Jedes Versorgungsrohr 11, 12 weist einen Absperrhahn 13 bzw. 14 auf, mit dem der durch die Hauptleitung 15 angelieferte Farbstrom unterbrochen werden kann.

Somit kann der Farbfluss wahlweise der Kammer 9 oder aber der Kammer 10 der Farbauftragsdüsen 5 bzw. 6 zugeleitet werden, wodurch es auf einfache Weise möglich ist, die Farbzufuhr an die Drehrichtung im Uhrzeigersinn oder im Gegenuhrzeigersinn (Pfeile f und g, Fig. 1) des Druckzylinders 2 anzupassen.

In vorteilhafter Weise steht die Hauptleitung 15 mit einer Pumpe 16 in Verbindung, deren Drehantrieb 17 über ein Antriebsorgan 18 mit einer Riemenscheibe oder einem Antriebsrad 19 verbunden ist, das mit der gleichen Geschwindigkeit wie der Druckzylinder 2 angetrieben wird. Somit, unter Vorsehung eines einfachen Bauteiles, wird es möglich, die Förderleistung der Pumpe und somit den Farbauftrag in Abhängigkeit von der Drehgeschwindigkeit des Druckzylinders 2 zu verändern. Es ist naheliegend, dass die Pumpe 16 auch durch einen Elektromotor 17, dessen Drehzahl in vorteilhafter Weise steuerbar veränderbar ist, angetrieben werden kann.

Die Pumpe 16 weist in bekannter Weise ein Saugrohr 20 zum Ansaugen der Farbe, z. B. aus einem nicht dargestellten Behälter auf.

Berücksichtigt man, dass Druckzylinder 2 Verwendung finden, deren Durchmesser von einem grössten Durchmesser (D) zu einem kleinsten Durchmesser (d) variieren, so erweist es sich als besonders vorteilhaft, die Farbauftragsrolle drehbar in der Mitte eines Armes 21 anzuordnen, der Bestandteil eines Schwenkhebels 22 ist. Der Hebel 21 trägt ferner verschiebbar, wie durch die Pfeile (h) angedeutet, die Farbauftragsdüse 5 und 6. Ferner geht der Arm 21 in einen zweiten Arm 23 über und bildet den Schwenkhebel 22, der in seiner Gesamtheit um den Querbolzen 24 schwenkbar ist.

Mit dem freien Ende des Hebels 23 ist eine Gewindespindel 25 wirkverbunden, die ein Antriebsrad 26 aufweist. Bei Verdrehen der Gewindespindel 25 wird ein Verschwenken des Armes 21 nach oben oder nach unten, wie dies durch den Pfeil (1) angedeutet ist, ermöglicht. Somit besteht die Möglichkeit, die Farbauftragsrolle 3 gemeinsam mit den Farbauftragsdüsen 5 und 6, entsprechend den unterschiedlichen Durchmessern (D, d) des Druckzylinders 2 zu verschwenken und zu justieren.

Selbstverständlich kann die Gewindespindel 25 auch durch eine Zahnstange, eine Kolbenstange eines preumatischen Zylinders oder eines ähnlichen Stellmittels ersetzt werden. Ferner ist es vorteilhaft, das Bauteil 25', das die Spindel 25 aufnimmt, federnd zu lagern.

Für die in Fig. 2 dargestellte Ausführungsform ist es vorteilhaft, wenn die Versorgungsrohre 11 und 12, sowie die Hauptleitung 15 als flexible Rohrleitungen ausgebildet sind, um somit die freie Beweglichkeit während des Einstellvorganges der Düsen 5, 6, sowie der Hebel 21, 22 zu nicht beinflussen.

Wie der Fig. 3 zu entnehmen ist, ist jede Düse 5 bzw. 6 als Schlitzdüse ausgebildet, und der entsprechende Düsenschlitz 27, aus dem die Farbe austritt, ist auf die Farbauftragsrolle 3, sowie den Druckzylinder 2 gerichtet.

Die Breite (a) des Schlitzes 27 entspricht ungefähr Werten von 1 - 10 mm.

Es hat sich als besonders vorteilhaft erwiesen, den Schlitz 27 durch dünne, vertikal angeordnete Trennwände 28 in Längsrichtung aufzuteilen, um somit Öffnungen 29 festzulegen, denen verstellbare Absperrmittel 30 zugeordnet sind.

Somit wird es möglich, diese Öffnungen 29 ganz zu versperren, teilweise oder vollständig zu öffnen, wodurch ein Einstellen und Regeln des Farbflusses in Richtung der Farbauftragsrolle 3 und somit zum Druckzylinder 2 erfolgt.

Die Absperrmittel 30 sind in vorteilhafter Weise, wie dies Fig. 4 zu entnehmen ist, als kleine etwas keilförmige Quader ausgebildet, die mit einer entsprechenden Betätigungstange 31 wirkverbunden sind, die im Inneren der Kammer 9, bzw. 10 durch kleine Supporte 32 gelagert ist, und an ihren Enden Betätigungsknöpfe aufweisen. Selbstverständlich können diese Antriebsstangen 31 auch mit automatisch angetriebenen Betätigungsmitteln, z. B. elektromagnetischen Einrichtungen, Pneumatikzylindern oder ähnlichen Vorrichtungen verbunden sein.

Die Arbeitsweise der erfindungsgemässen Vorrichtung ist folgende:

Entsprechend dem Drehsinn (f, g) des Druckzylinders 2 wird das Absperrventil 13, bzw. 14 geöffnet, um den Farbfluss in Richtung der Schlitzdüse 5 oder 6 zu ermöglichen. Durch an sich gekannte Stellmittel wird der Druck P der Farbrolle 3 eingeregelt. Entsprechend der Drehzahl des Druckzylinders 2, sowie der zugeordneten Antriebsscheibe 19 erfolgt der Antrieb der Pumpe 16, wodurch -drehzahlabhängig die Menge der durch die Leitung 15 zugeführten Farbe geregelt wird. Zwischen der Hauptleitung 15 für die Farbzufuhr und der Pumpe 16 können einstellbare Ventile, die nicht dargestellt sind, vorgesehen sein.

Die zugeführte Farbe erreicht die entsprechende Düse 5 bzw. 6 und, über die entsprechenden schnabelförmigen Verlängerungen 7 und 8, die den Düsenschlitz 27 bilden, erfolgt die Zufuhr der Farbe in Form eines fein dosierten Strahles oder in Form eines Farbnebels.

Da ein Anpassen an verschiedene Durchmesser (D, d) des Druckzylinders 2 erforderlich ist, bedarf es einer entsprechenden Einstellung der Lage der Farbdüsen 5 bzw. 6 gegenüber dem veränderlichen Durchmessers des Zylinders 2, gleichzeitig ist die Farbauftragsrolle 3 zu verschieben.

Durch Öffnen sämtlicher Auslässe 29 der entsprechenden Schlitze 27, d. h. durch völliges Ausfahren der Absperrmittel 30 aus den Offnungen 29, erfolgt über die gesamte Länge des Druckzylinders ein gleichmässiger maximaler Farbauftrag. Sollen einzelne Teilstückes des Druckzylinders 2 vom Farbauftrag ausgeschlossen werden, genügt es, die entsprechenden Absperrmittel 30 wie in Fig. 4 dargestellt zu verschieben; in diesem Fall wird die entsprechende Öffnung 29 vollkommen abgesperrt wird. Das Absperrmittel 30 kann auch Zwischenstellungen einnehmen. Dies ermöglicht eine ideale Dosierung der Farbzufuhr, differenziert über die gesamte Länge des Druckzylinders 2. Dabei kann berücksichtigt werden, dass grössere oder kleinere Farbmengen in Ubereinstimmung mit verschiedenen Druckbildern des zu bedruckenden Papierbandes einzustellen sind.

## Patentansprüche

1. Rollenfarbauftragsvorrichtung für eine Druckmaschine, besonders für eine Rotationstiefdruckmaschine, bei der auf beiden Seiten und über die gesamte Länge der Farbauftragsrolle (3) je eine axial unterteilte Schlitzdüse (5, 6) für die Farbzufuhr vorgesehen ist, jede Schlitzdüse (5, 6) eine schnabelförmige Form aufweist, und jeder dieser Schnäbel (7, 8) auf die Farbauftragsrolle (3) hingerichtet ist, dadurch gekennzeichnet, daß jeder Schnabel (7, 8) auf seiner der Farbauftragsrolle (3) gegenüberliegenden Seite sich erweiternd in eine rohrförmige, zur Farbauftragsrolle (3) axial parallel liegende Kammer (9, 10) übergeht, daß jede Kammer (9, 10) mit einem Versorgungsrohr (11, 12) für die Druckfarbe in Verbindung steht, daß die Schlitzöffnung (27) jeder Schlitzdüse (5, 6) durch dünne, vertikal angeordnete Trennwände (28) in getrennte Ausflußöffnungen (27) unterteilt ist, die teilweise oder vollständig durch in Durchflußrichtung verschiebbare Verschlußmittel (30) absperrbar sind und jedem Versorgungsrohr (11, 12) jeweils ein eigener Absperrhahn zum wahlweisen Öffnen bzw. Absperren der Farbzufuhr in Abhängigkeit von der Drehrichtung (f, g) der Farbauftragsrolle (3) zugeordnet ist.

2. Rollenfarbauftragsvorrichtung, nach Patentanspruch 1, dadurch gekennzeichnet, dass die Breite (a) der Schlitzöffnung (27) der Schlitzdüsen (5, 6) zwischen 1 und 10 mm Breite gewählt ist.

3. Rollenfarbauftragsvorrichtung, nach Patentanspruch 1 und 2, dadurch gekennzeichnet, dass jedes Absperrmittel (30) aus einem quaderartigen, keilförmigen Körper besteht, der mit einer Antriebsstange (31) wirkverbunden ist, die im Inneren der Schlitzdüse (5, 6) gelagert ist und von der Aussenseite der Schlitzdüse her betätigbar ist.

4. Rollenfarbauftragsvorrichtung, nach Patentanspruch 1, dadurch gekennzeichnet, dass die Schlitzdüsen (5, 6) einstellbar (h) auf einem verschwenkbaren Hebel (21) angeordnet sind, der zwischen den Schlitzdüsen (5, 6) die Farbauftragsrolle (3) drehbar lagert.

5. Rollenfarbauftragsvorrichtung, nach Patentanspruch 4, dadurch gekennzeichnet, dass der schwenkare Hebel (21) mit einer Betätigungsvorrichtung (22) wirkverbunden ist.

6. Rollenfarbauftragsvorrichtung, nach Patentanspruch 5, dadurch gekennzeichnet, dass die Betätigungsvorrichtung (22) aus einer Gewindespindel (25) besteht, die ein Handrad (26) aufweist und dass diese Gewindespindel (25) mit einer Gewindebohrung in Wirkverbindung steht, die am freien Ende des Schwenkhebels (23) vorgesehen ist.

7. Rollenfarbauftragsvorrichtung, nach Patentanspruch 5, dadurch gekennzeichnet, dass die Gewindespindel (25) von einer Lagerung (25') aufgenommen ist, die gegen die Wirkung einer Feder in Axialrichtung der Gewindespindel bewegbar ist.

8. Rollenfarbauftragsvorrichtung, nach Patentanspruch 5, dadurch gekennzeichnet, dass die Betätigungseinrichtung (22) des Schwenkhebels (21) von einer Zahnstange oder einer Kolbenstange eines Arbeitszylinders gebildet ist.

## Claims

1. A roller inking mechanism for a printing machine, more particularly for a rotogravure press, in which axially divided slotted nozzles (5, 6) for the ink supply are provided one on each side and over the entire length of the inking roller (3), each slotted nozzle (5, 6) having a beak shape, each beak (7, 8) being directed towards the inking roller (3), characterised in that on its side remote from the inking roller (3) each beak (7, 8) widens out into a tubular chamber (9) axially parallel to the inking roller (3), each chamber (9, 10) communicates with a supply tube (11, 12) for the printing ink, the slot aperture (27) of each slotted nozzle (5, 6) is divided by thin vertical partitions (28) into separate outflow apertures (27) which are partially or completely closable by closure means (30) movable in the flow direction and each supply tube (11, 12) has its own associated shut-off valve for optional opening or closing of the ink supply in dependence on the direction of rotation (f, g) of the inking roller (3).

2. A roller inking mechanism according to claim 1, characterized in that the width (a) of the aperture (27) of the slot (5, 6) is between 1 and 10 mm.

3. A roller inking mechanism according to claims 1 and 2, characterised in that each shut-off means (30) consists of a cube-like wedge-shaped member operatively connected to a drive rod (31) mounted inside the slotted nozzle (5, 6) and adapted to be actuated from the outside of the nozzle.

4. A roller inking mechanism according to claim 1, characterized in that the slotted nozzles (5, 6) are disposed adjustably (h) on a pivotable lever (21) which rotatably mounts the inking roller (3) between the slotted nozzles (5, 6).

5. A roller inking mechanism according to claim 4, characterized in that the pivotable lever (21) is operatively connected to an actuating mechanism (22).

6. A roller inking mechanism according to claim 5, characterised in thats the actuating mechanism (22) consists of a screw spindle (25) with a handwheel (26) and said screw spindle (25) is operatively connected to a tapped bore provided at the free end of the pivoting lever (23).

7. A roller inking mechanism according to claim 5, characterised in that the screw spindle (25) is received in a mounting (25') movable against the action of a spring in the axial direction of the screw spindle.

8. A roller inking mechanism according to claim 5, characterised in that the actuating mechanism (22) of the pivoting lever (21) is in the form of rack or a piston rod of a working cylinder.

## Revendications

1. Dispositif d'encrage à rouleaux pour une machine à imprimer, en particulier une rotative pour héliogravure, dans lequel on prévoit de chacun des deux côtés et sur toute la longueur du rouleau encreur (3) une buse fendue (5, 6) subdivisée axialement pour l'amenée de l'encre, chaque buse fendue (5, 6) présentant une forme de bec et chacun de ces becs (7, 8) étant dirigé vers le rouleau encreur (3), caractérisé en ce que chaque bec (7, 8) se raccorde en s'élargissant, de son côté opposé au rouleau encreur (3), avec une chambre tubulaire (9, 10) dont l'axe est parallèle au rouleau encreur (3), en ce que chaque chambre (9, 10) est en communication avec un tube d'alimentation (11, 12) pour l'encre d'imprimerie, en ce que l'ouverture en forme de fente (27) de chaque buse fendue (5, 6) est subdivisée par des parois de séparation minces (28) disposées verticalement en ouvertures de sortie séparées (27) qui peuvent être obturées partiellement ou totalement par des obturateurs (30) déplaçables dans la direction d'écoulement et en ce qu'il est rattaché chaque tube d'alimentation (11, 12) son propre robinet d'arrêt pour ouvrir ou couper à volonté l'amenée d'encre en fonction du sens de rotation (f, g) du rouleau encreur (3).

2. Dispositif d'encrage à rouleaux selon la revendication 1, caractérisé en ce que la largeur (a) de l'ouverture en forme de fente (27) des buses fendues (5, 6) est choisie entre des valeurs de 1 à 10 mm.

3. Dispositif d'encrage rouleaux selon les revendications 1 et 2, caractérisé en ce que chaque obturateur (30) est constitué par un corps parallélépipédique cunéiforme qui coopère avec une tige d'entraînement (31) qui est placée à l'intérieur de la buse fendue (5, 6) et peut être actionnée de l'extérieur de la buse fendue.

4. Dispositif d'encrage à rouleaux selon la revendication 1, caractérisé en ce que les buses fendues (5, 6) sont disposées de façon ajustable (h) sur un levier pivotant (21) qui supporte le rouleau encreur (3) de façon qu'il puisse tourner entre les buses fendues (5, 6).

5. Dispositif d'encrage à rouleaux selon la revendication 4, caractérisé en ce que le levier pivotant (21) coopère avec un dispositif d'actionnement (22).

6. Dispositif d'encrage à rouleaux selon la revendication 5, caractérisé en ce que le dispositif d'actionnement (22) comprend une broche filetée (25) qui comporte une manette (26), et en ce que cette broche fileté (25) coopère avec un taraudage qui est prévu à l'extrémité libre du levier pivotant (23).

7. Dispositif d'encrage à rouleaux selon la revendication 5, caractérisé en ce que la broche filetée (25) est reçue par un palier (25') qui peut être déplacé dans la direction de l'axe de la broche filetée contre l'action d'un ressort.

8. Dispositif d'encrage à rouleaux selon la revendication 5, caractérisé en ce que le dispositif d'actionnement (22) du levier pivotant (21) est formé par une crémaillère ou une tige de piston d'un cylindre de travail.
